# EUROPÄISCHE PATENTSCHRIFT

(11) **EP 0 002 469 B1**
(45) Veröffentlichungstag und Bekanntmachung des Hinweises auf die Patenterteilung: **14.10.1981**
(21) Anmeldenummer: 78101502.9
(22) Anmeldetag: 01.12.1978
(51) Int. Cl.: G08G 1/12, G06K 7/10, G01S 13/74

(54) **Einrichtung zur Identifizierung von Fahrzeugen**
Vehicle identification device
Dispositif pour identifier des véhicules

(30) Priorität: 05.12.1977 DE 2754117
(43) Veröffentlichungstag der Anmeldung: 27.06.1979
(73) Patentinhaber: SIEMENS AKTIENGESELLSCHAFT, 80333 München (DE)
(72) Erfinder: Becker, Friedbert, D-8000 München 70 (DE); Hildebrandt, Bernard, D-8046 Hochbrück (DE); Sebald, Georg, D-8000 München 2 (DE); Koehn, Knut, 08816 East-Brunswick New Jersey (US)

## Beschreibung

Die Erfindung bezieht sich auf eine Einrichtung zur Identifizierung von Fahrzeugen, bestehend aus längs der Verkehrswege ortsfest angebrachten Lesestellen und am Fahrzeug, montierten Antwortgeräten, wobei die Lesestellen über der Fahrbahn angebracht sind mit senkrecht nach unten oder schräg nach vom in Richtung der ankommenden Fahrzeuge verlaufender Strahlungsrichtung und das Antwortgerät in flacher Ausführungsform mit Informationsträgem in Form von auswechselbar ausgebildeten Codekarten jeweils im Fahrzeuginneren an einem von oben bzw. von schräg, vom durch die Lesestelle gut erfaßbaren Platz montiert ist.

Derartige Einrichtungen haben ein breites Anwendungsgebiet. Bei Mautstellen, beispielsweise auf Autobahnen, vor Brücken und Tunnels laßt sich durch die automatische Identifizierung der Kraftfahrzeuge außer der Personaleinsparung eine erhebliche Erhöhung des Durchsatzes erreichen. Eine entsprechende Bedeutung haben solche Einrichtungen auch für die Halter von geschlossenen Kfz-Flotten, nämlich Polizei, Feuerwehr, Tanklastwagen, Betriebsfahrzeuge und dgl.

Bei ldentifizierungssystemen mit einer in der Fahrbahndecke eingebauten Lesestelle ist wegen dämpfender Wirkungen von Wasser-und Schneeschichten der Fahrbahn die Informationsübertragung von vornherein auf den tiefen MHz- bzw. kHz-Frequenzbereich beschränkt. Wegen hoher Installations- und Wartungskosten ist zudem der wirtschaftliche Aufwand erheblich. Außerdem kann das Antwortgerät auf der Fahrzeugunterseite beschädigt oder durch Verschmutzung in seiner Funktion beeinträchtigt werden.

Bei Identifizierungssystemen mit seitlich angeordneten Lesestellen und Antwortgeräten treten besonders bei mehrspurigen Straßen wegen Abdeckung durch benachbarte Fahrzeuge erhebliuhe Probleme auf. Schwierig ist auch die Anbringung des Antwortgerätes an der Kraftfahrzeugseite, das zudem wegen möglicher mechanischer Beschädigung und Beeinflussung durch Drittpersonen gefährdet ist.

Eine Einrichtung der eingangs beschriebenen Art ist durch den Aufsatz "Microwave Automatic Vehicle Identification (MAVI) System" von James N. Constant, erschienen in IEEE-Transactions on Vehicular Technology, Volume VI-23, Nr. 2, Mai 1974, Seiten 44-54 bekannt. Dabei ist auf einem Plättchen eine Anzahl von Dipolen vorgesehen, die einen bestimmten Code beinhalten. Dieses Plättchen ist seitlich oder oben am Fahrzeug angeordnet.

Die Codekarten, beispielsweise Lochkarten, Magnetkarten oder Karten mit Halbleiterspeichern, gestatten es dem Befugten, das Antwortgerät in eindeutiger Weise einzustellen. Dadurch läßt sich ein Mißbrauch des Fahrzeuges verhindern. Falls das Antwortgerät auf den Zündkreis des Fahrzeuges eingreift, kann die Codekarte als Diebstahlsicherung für das Kraftfahrzeug dienen. In Kombination mit der Diebstahlsicherheit des Antwortgerätes stellt die Codekarte ein fälschungssicheres Kennzeichen dar.

Der Erfindung liegt die Aufgabe zugrunde, eine Einrichtung zur Identifizierung von Fahrzeugen dahingehend zu verbessern, daß eine Einstellbarkeit in einfacher Weise möglich ist.

Diese Aufgabe wird gemäß der Erfindung in der Weise gelöst, daß der Informationsinhalt der Codekarten durch Anlegen von Steuerspannungen vom Fahrzeug aus elektronisch femeinstellbar ist.

Durch die elektrische Ferneinstellu ng kann z.B. mittels einer Tastatur am Armaturenbrett ein nur dem Fahrer bekannter Code eingegeben werden. Dieses fernsteuerbare Antwortgerät kann auch an das Zündschloß des Fahrzeuges angeschlossen werden, womit es entweder lediglich aktiviert oder über die Kombination des Schlüssels ferneingestellt werden kann. Dies ergibt zugleich eine zusätzliche Diebstahlsicherung des Fahrzeuges.

Nachstehend wird die Erfindung anhand von in der Zeichnung dargestellen Ausführungsbeispielen näher erläutert.

Es zeigen
Fig. 1 und 2 zwei Ausführungsformen für die Anbringung der Lesestellen über der Fahrbahn,
Fig. 3 and 4 Ausführungsformen und Befestigung des Antwortgerätes im Fahrzeug.

Fig. 1 zeigt eine Durchfahrt für Kraftfahrzeuge, beispielsweise eine Maut- oder Zollstelle, bei der eine sich über alle Fahrspuren erstreckende Überdachung vorgesehen ist. An der Stirnseite des Daches 1 sind in Richtung der ankommenden Fahrzeuge jeweils über den einzelnen Fahrspuren mit Strahlrichtung schräg nach vorn auf die entgegenkommenden Fahrzeuge Lesestellen 2 angebracht. Von den Lesestellen 2 werden die Informationen der Antwortgeräte 5 der Fahrzeuge 3 erfaßt. In der Figur ist ein solches Antwortgerät 5 beim Fahrzeug in der rechten Fahrspur und bei den Fahrzeugen der Gegenfahrbahn erkennbar.

Fig. 2 zeigt als weitere Möglichkeit de Anordnung von Lesestellen eine sich über eine breite Fahrbahn mit mehreren Fahrspuren erstreckende Brücke 7. Auf der dem ankommenden Verkehr zugekehrten Seite der Brücke sind über den einzelnen Fahrspuren jeweils Lesestellen 2 angebracht, die senkrecht nach unten strahlen. Die über der rechten Fahrbahnseite angeordneten Lesestellen, also im Bild dem Betrachter zugekehrten Lesestellen, sind über ausgezogene gezeichnete Linien miteinander verbunden, die über der linken Fahrbahnseite angeordneten Lesestellen, also den Gegenverkehr erfassenden Lesestellen, sind mit strichlierten Linien miteinander verbunden. Eine Verbindungsleitung 8 führt zu einer Zentrale, in der die Informationen der Lesestellen ausgewertet werden.

Bei der Montage von Lesestellen über der Fahrbahn ergibt sich dabei die Möglichkeit, Fahrzeuge, die nicht mit Antwortgeräten ausgerüstet sind bzw. deren Antwortgerät defekt ist, mit einem geringfügig erweiterten Lesesystem zu erfassen, z.B. durch Messung der Reflexionsfaktoränderung oder des Doppler effektes.

Fig. 3 zeigt die Anbringung des Antwortgerätes in einem Fahrzeug, und zwar an der Windschutzscheibe 4 eines LKW und eines in der Seitenansicht und in der Draufsicht dargestellten PKW 3. Das Antwortgerät 5 ist hierbei extrem flach ausgebildet und an der Innenseite der vorderen Windschutzscheibe (Frontscheibe) aufgeklebt. Die Montage erfolgt dabei, um Sichtbehinderung zu vermeiden, oben hinter dem Rückspiegel oder in einer der Ecken der Windschutzscheibe.

Fig. 4 zeigt die Montage des Antwortgerätes 5 am inneren Rückspiegel 6 des Fahrzeugs, und zwar an dem Haltestab. Ein .Antwortgerät extrem dünner Ausführung kann auch an der Rückseite des Innenspiegels befestigt, insbesondere aufgeklebt werden, wie dies vorstehend bei der Ausführungsform des auf der Windschutzscheibe aufgeklebten Antwortgerätes beschrieben ist.

Das Antwortgerät läßt sich auch im Armaturenbrett unterbringen. In diesem Fall wird die zugehörige Antenne in vorteilhafter Weise auf der vorderen Windschutzscheibe aufgebracht. Diese kann beispielsweise als Klebfolie ausgebildet sein.

## Patentansprüche

Einrichtung zur Identifizierung von Fahrzeugen, bestehend aus längs der Verkehrswege ortsfest angebrachten Lesestellen und am Fahrzeug montierten Antwortgeräten, wobei die Lesestellen über der Fahrbahn angebracht sind mit senkrecht nach unten oder schräg nach vorn in Richtung der ankommenden Fahrzeuge verlaufender Strahlungsrichtung und das Antwortgerät in flacher Ausführungsform mit Informationsträgern in Form von auswechselbar ausgebildeten Codekarten jeweils im Fahrzeuginneren an einem von oben bzw. von schräg vorn durch die Lesestelle gut erfaßbaren Platz montiert ist, dadurch gekennzeichnet, daß der Informationsinhalt der Codekarten durch Anlegen von Steuerspannungen vom Fahrzeug aus elektronisch ferneinsteOoar ist.

## Claims

Apparatus for identifying vehicles, which comprises reading stations which are mounted in stationary fashion along the traffic routes and response devices which are fixed on the vehicles, wherein the reading stations are mounted above the roadway with a direction of radiation extending vertically downwards or obliquely forwards in the direction of oncoming vehicles, and the response device is of flat form in which information carriers in the form of exchangeable code cards are fixed in the interior of the vehicle at a location which can easily be detected by the reading station from above or obliquely from in front, characterised in that the information content of the code cards can be electronically remote-controlled from the vehicle by applying control voltages.

## Revendications

Installation d'identification de véhicules, constituée de postes fixes de lecture placés au-dessus des voies de circulation et d'appareils répondeurs montés sur les véhicules, les postes de lecture étant placés au-dessus de la chaussée en ayant une direction de. rayonnement verticale descendante ou inclinée vers l'avant en direction des véhicules qui arrivent, tandis que les appareils répondeurs, de forme plate, ayant des supports d'information en forme de cartes de codes échangeables, sont montés respectivement à l'intérieur des véhicules en un endroit que les postes de lecture peuvent bien atteindre, caractérisée en ce que le contenu des informations des cartes de codes peut être télécommandé élec- troniquement à partir du véhicule par application de tensions de commande.
